# EUROPÄISCHE PATENTSCHRIFT

(11) **EP 1 379 344 B1**
(45) Veröffentlichungstag und Bekanntmachung des Hinweises auf die Patenterteilung: **21.07.2004**
(21) Anmeldenummer: 02732508.3
(22) Anmeldetag: 21.03.2002
(51) Int. Cl.: B22D 11/04, B22D 11/16

(54) **KOKILLE FÜR EINE STRANGGIESSANLAGE FÜR METALL SOWIE VERFAHREN ZUR BEEINFLUSSUNG DER KONIZITÄT DER SEITENWÄNDE DER KOKILLE**
INGOT MOLD FOR A CONTINUOUS CASTING INSTALLATION FOR METAL AND METHOD FOR INFLUENCING THE TAPER ANGLE OF THE SIDEWALLS OF THE INGOT MOLD
COQUILLE POUR INSTALLATION DE COULEE CONTINUE POUR METAUX ET PROCEDE POUR INFLUENCER LA CONICITE DES PAROIS LATERALES DE CETTE COQUILLE

(30) Priorität: 14.04.2001 DE 10118524
(43) Veröffentlichungstag der Anmeldung: 14.01.2004
(73) Patentinhaber: SMS Demag Aktiengesellschaft, 40237 Düsseldorf (DE)
(72) Erfinder: HORBACH, Ulrich, 59071 Hamm (DE); WYL, Host von, 47169 Duisburg (DE); BINDER, Winfried, 47623 Kevelaer (DE)
(74) Vertreter: Valentin, Ekkehard, Dipl.-Ing.
(86) Internationale Anmeldenummer: PCT/EP2002/003143
(87) Internationale Veröffentlichungsnummer: WO 2002/083342

(56) Entgegenhaltungen:
- EP-A- 0 686 445
- EP-A- 0 807 475
- EP-A- 0 834 362
- GB-A- 1 208 333
- US-A- 4 544 017
- US-A- 5 797 444
- PATENT ABSTRACTS OF JAPAN vol. 017, no. 592 (M-1502), 28. Oktober 1993 (1993-10-28) & JP 05 177310 A (SUMITOMO METAL IND LTD), 20. Juli 1993 (1993-07-20) -& JP 05 177310 A (SUMITOMO METAL IND LTD) 20. Juli 1993 (1993-07-20)

## Beschreibung

Die Erfindung betrifft eine Kokille für eine Stranggießanlage für Metall, insbesondere für Stahl, umfassend einen Tragrahmen, an dem zwei Schmalseitenwände und zwei Breitseitenwände angeordnet sind, wobei mindestens eine der jeweiligen Seitenwände auf ihrer inneren Seite, die zu einem durch die Wände gebildeten Formhohlraum hinweist, mit einer parabolischen Konizität versehen ist, sowie nach den weiteren Merkmalen des Oberbegriffs des Anspruchs 1. Zudem betrifft die Erfindung eine Verfahren zur Beeinflussung der Konizität.

Es ist bekannt, Kokillen für Stranggießanlagen bzw. deren Wände mit parabolischer Konizität zu versehen. Bei diesen Kokillen ist eine bestimmte parabolische Kontur in die dem Formhohlraum der Gießform zugewandten Seite eingearbeitet, beispielsweise durch Fräsen oder Gießen. Grund für derartige parabolische Konturen ist der Ansatz, die Kokillenform dem sich naturgemäß durch das Schrumpfen bildenden Verlauf des Stranges bzw. der Strangschale anzupassen, um möglichst die Gefahr von Rißbildungen in der Strangschale zu vermeiden. Eine geeignete Parabolizität, d.h. Krümmungsverlauf einer Parabel, kann jeweils für ein bestimmtes zu vergießendes Material in Abhängigkeit der jeweiligen weiteren Betriebsparameter, wie beispielsweise Gießgeschwindigkeit und Kühlung, mittels Berechnungen bestimmt und die Seitenwand entsprechend ausgebildet werden. Eine Kokille mit einer konstanten parabolischen Konizität ist folglich nur für bestimmte, der jeweiligen Rechnung zugrundegelegten Betriebsparameter optimal. Sobald die Betriebsparameter hiervon abweichen, steigt die Gefahr von Fehlern.

Aus der EP 0 686 445 A1 sind Kokillen mit Seitenplatten bzw. Seitenwänden linearer Konizität bekannt. Im Betriebszustand werden die jeweiligen Seitenwände insbesondere in Höhe des Meniskus stärker aufgeheizt als in anderen Wandbereichen, und in Folge hiervon bauchen sich die Seitenwände nach außen, d.h. weg von dem Formhohlraum, aus. Es wird nun vorgeschlagen, mittels Steuerung des für die Kühlung der Kokille genutzten Kühlwassers einen derartigen hydraulischen Gegendruck auf die sich auswölbende Seitenwand aufzubringen, so daß deren (nicht beabsichtigte) Deformation kompensiert wird und die Seitenwand ihre ursprüngliche lineare Oberfläche wieder annimmt. Hierfür wird zwischen der Seitenwand der Kokille und einer Tragrahmenaußenwand und dem hierdurch gebildeten Raum eine Zwischenwand vorgesehen und zwischen die Seitenwand und die Zwischenwand, die in ihrem Abstand zur Seitenwand einstellbar ist, unter Druck Kühlwasser geführt. Auf diese Weise wird erreicht, daß zum einen die negative Krümmung der Seitenwand kompensiert wird und zum anderen der sich weiter unten gebildete Zwischenraum zwischen der Seitenwand und der Strangschale vermindert und damit der Wärmeübergangskoeffizient erhöht wird.

Diese Regelung der linearen Konizität mittels Wasserdruck weist aber die Nachteile auf, daß enorme hydraulische Krafteinwirkungen notwendig sind, um die erforderlichen Gegendrücke zur Kompensation der Veränderungen der Konizität der Seitenwände aufzubringen. Die Beeinflussung partieller Bereiche soll über ein Kammersystem erfolgen, was große Unterschiede der spezifischen Druckbereiche der Kühlflüssigkeit in den jeweiligen Kammern erfordert. Zudem wird das Kühlwasser, das für eine optimale Kühlung der Kokille sorgen soll, mit einer weiteren Aufgabe überlagert, was sich nachteilig auf die Kühleigenschaften auswirkt.

Die JP 05 177310 A beschreibt ein hydraulisches System als Mittel zur Einflussnahme der Form einer Schmalseitenwand einer Kokille zum Gießen von Metall, die eine parabolische Ursprungsform aufweist. Dieses System setzt sich entweder aus einem Lastpunkt L2 mit Unterstützungspunkten L1 und L3 oben und unten an der Schmalseitenwand der Kokille zusammen oder aus nur einem Unterstützungspunkt mit zwei Lastpunkten, an denen der Druck des hydraulischen Systems auf die Schmalseite übertragen wird. Insgesamt greifen die Last- und die Stabilisierungspunkte an der Rückseite eines Rahmens, der an der rückwärtigen Seite der Schmalseitenwand angeordnet sind, an.

Der Erfindung liegt demnach die Aufgabe zugrunde, eine Kokille sowie ein Verfahren der beschriebenen Art mit der Möglichkeit einer Anpassung der Konizität der Seitenwände vorzuschlagen, wobei der wichtige Parameter des Kühlwasser nur für die Kühlung der Kokillenseitenwände freigehalten und nicht mit anderen weiteren Aufgaben überlagert wird und wobei keine zusätzlichen Stabilisierungselemente des Druck aufbringenden Systems notwendig sind.

Die Erfindung wird durch eine Kokille mit den Merkmalen des Anspruchs 1 gelöst sowie durch ein Verfahren mit den Merkmalen des Anspruchs 10. Vorteilhafte Weiterentwicklungen sind in den Unteransprüchen beschrieben.

Kern der Erfindung ist die Ausstattung einer Kokille mit Mitteln zur Beeinflussung der Konizität der jeweiligen im Betriebszustand flexiblen, im Sinne von verformbaren, Seitenwand, insbesondere Schmalseitenwand, sowie mit Steuermittel hierzu, wobei die Beeinflussungsmittel mindestens ein Druckelement mechanischer Art umfassen, das jeweils auf die dem Formhohlraum abgewandten Seite der Seitenwand einen einstellbaren Druck ausübt, und wobei durch Überlagerung der durch die jeweiligen Druckelemente aufgebrachten Verformung mit der parabolischen Konizität eine gewünschte Gesamtparabolizität einstellbar ist. Unter parabolischen Konizität wird in diesem Zusammenhang eine der Strangschalenschrumpfung angenäherte parabolische Kontur mit dem Scheitelpunkt der Parabel am unteren Ende der Schmalseitenwand verstanden. Aufgrund der durch die Druckelemente aufgebrachten Verformung wird die Gesamtparabolizität über die Gesamtlänge der Schmalseitenwand gesehen verändert. Ebenfalls sind räumliche begrenzte Einflüsse denkbar.

Verfahrensgemäß wird vorgeschlagen, die Ist-Parabolizität einer Schmalseitenwand mit parabolischer Konizität zu bestimmen und eine Soll-Parabolizität dieser Schmalseitenwand durch Überlagerung der Ist-Parabolizität mittels eines Druckeinflusses mindestens eines Druckelementes mechanischer Art einzustellen, wobei das jeweilige Druckelement über einen definierten Verstellweg zur Ausübung eines definiertes Drucks p auf die dem Formhohlraum abgewandte Seite einer im Betriebszustand flexiblen Schmalseitenwand bewegt wird.

Insgesamt ergibt sich durch diese optimale Anpassung der Kokillenseitenwände an das jeweilige Schrumpfungsverhalten des Strangs eine gleichmäßige Wärmeabfuhr und damit eine geringere Gefahr von Oberflächenfehlem. Zudem wird die Durchbruchgefahr für den Strang vermindert. Insgesamt sind höhere Gießgeschwindigkeiten erreichbar.

Nach einer besonders bevorzugten Ausführungsform umfassen die jeweiligen Druckelemente mechanischer Art Druckstifte. Der Begriff Druckstift beschränkt die Druckelemente allerdings nicht auf die Ausbildung mit einem sich länglich erstreckenden Körper und einer Spitze für eine punktuelle oder partielle Krafteinleitung. Vor allem soll eine flächige Krafteinleitung durch die Druckstifte zur Kompensation der jeweiligen ausgewölbten Seitenwandfläche erreicht werden. Dies ist möglich, indem Druckstifte über eine flächiges Zwischenstück an der Seitenwand angreifen oder indem der Körper oder das Ende der jeweiligen Druckstifte nicht spitz, sondern flächig ausgebildet ist.

Die Anzahl der Druckelemente ist nicht auf ein einzelnes Druckelement beschränkt. Insbesondere ist es günstig, daß eine Mehr- oder Vielzahl solcher Druckelemente zum Einsatz kommen, die dann beispielsweise zur flächigen Druckausübung in Gruppen oder bestimmten Formationen angeordnet sind.

Hinsichtlich bevorzugter Plazierungen wird in den Ansprüchen 5 und 6 vorgeschlagen, daß ein Druckelement in Höhe des Meniskus des eingebrachten flüssigen Metalls angeordnet ist. Gleichzeitig können hier bevorzugt mehrere Drukkelemente angeordnet werden, um gerade die in Höhe des Meniskus der Schmelze sich ausbildende Ausbauchung zu kompensieren. Vorzugswelse sollen dieses Druckelement oder diese mehreren Druckelemente in etwa mittig zur Mittenlängsachse der Schmalseitenwand angeordnet sein, um die Einleitung der Kraft gleichmäßig auf die beiden Teile der Schmalseitenwand zu verteilen.

Nach der Erfindung sind die Druckelemente an dem Tragrahmen der Kokille angeordnet und über einen definierten Verstellweg an die Schmalseitenwand und zurück bewegbar, vorzugsweise verfahrbar. Dann umfassen die Steuermittel zur Bewegung der jeweiligen Druckelemente mindestens einen Antrieb. Mit diesem Antrieb, der vorzugsweise als Linearmotor ausgebildet ist, ist eine Recheneinheit verbunden, in die eine bestimmte Auswahl von Betriebsparametem des Stranggießprozesses eingehen und die die Stellsignale an den Antrieb übermittelt.

Nach der Erfindung umfaßt der Tragrahmen der Kokille an den jeweiligen Kokillenseiten, insbesondere an den Schmalseiten, eine innere Platte und eine hierzu parallel beabstandet angeordnete äußere Platte. Die innere Platte ist mit der Seite der Schmalseitenwand, die vom Formhohlraum weg weist, unmittelbar verbunden, beispielsweise ist sie an diese angeschraubt. Die Schmalseitenwand besteht aus einer Kupferplatte. Durch die Verbindung der Schmalseitenwand mit der inneren Platte des Tragrahmens entsteht eine doublierte Wand, die im Betriebszustand verformbar ist. Die beiden Platten, d.h. die innere und die äußere Platte, sind jeweils kopf- und bodenseitig über Stützbleche zur Versteifung miteinander verbunden.

An der dem Formhohlraum abgewandten Seite der inneren Platte sind ein- oder zweistückig Aufnahmeelemente für einen oder mehrere Druckstifte vorgesehen, d.h. diese Aufnahmeelemente können angeformt oder lösbar an der innere Platte angeordnet sein. Diese Aufnahmeelemente sind beispielsweise quaderförmig, vorzugsweise plattenförmig, sich über die Breite der Schmalseitenwand erstreckend, ausgebildet. Es können also ein Aufnahmeelement für mehrere oder mehrere Aufnahmeelemente für jeweils ein Druckstift vorgesehen sein. Diese Aufnahmeelemente weisen eine Ausnehmung auf, in die das erste Ende des Druckstiftes, d.h. das Ende, das zum Formhohlraum zeigt, eingreift.

Die äußere Platte übemimmt die Führungsfunktion für den jeweiligen Druckstift. Hierzu weist sie mindestens eine Öffnung auf, die so geformt ist, daß sie dem Querschnitt der Außenfläche des jeweiligen Druckstiftes entspricht. Hierbei liegt eine Öffnung auf gleicher Höhe oder annähernd auf gleicher Höhe mit einem Aufnahmeelement, jeweils von den Stützblechen aus gesehen. Mittels eines Einzelantriebs oder eines gemeinsamen Antriebs werden die jeweiligen Druckstifte, die, in der Öffnung geführt und mit ihrer ggf. vorliegenden Spitze in Eingriff mit der Ausnehmung des jeweiligen Aufnahmeelementes kommend, parallel oder in einem bestimmten Winkel zu den Stützblechen, über einen Verstellweg in Richtung Formhohlraum und zurück verfahren.

Weitere Einzelheiten und Vorteile der Erfindung ergeben sich aus den Unteransprüchen und aus der nachfolgenden Beschreibung, in der die in den Figuren dargestellten Ausführungsformen der Erfindung näher erläutert werden. Dabei sind neben den oben aufgeführten Kombinationen von Merkmalen auch Merkmale alleine oder in anderen Kombinationen erfindungswesentlich. Es zeigen:
- Fig. 1: eine schematische Übersicht einer Stranggießanlage für Stahl mit einer erfindungsgemäßen Kokille, deren Konizität der Seitenwände mittels des erfindungsgemäß vorgeschlagenen Verfahrens beeinflußt wird;
- Fig. 2: schematisch einen Ausschnitt eines Kokillentragrahmens mit einer Schmalseitenwand, im Schnitt dargestellt;
- Fig. 3: schematisch den Schnitt A-A der Fig. 2.

Figur 1 gibt eine schematische Übersicht über eine Stranggießanlage 1, in der die erfindungsgemäße Kokille zum Einsatz kommt. Die dargestellte Stranggießanlage soll als Beispiel dienen für eine Vielzahl möglicher Anlagentypen. Die erfindungsgemäße Kokille kann als Plattenkokille zur Herstellung von Brammen oder Vorblöcken, als Rohrkokille zur Herstellung von Knüppeln dienen. Nicht ausgeschlossen ist auch die Verwendung zum Herstellen von Dünnbrammen.

Die dargestellte Stranggießanlage 1 besteht im wesentlichen aus einer Gießpfanne 2, aus der das flüssige Metall 3 über ein Schattenrohr 4 in den Verteiler 5 und von dort über einen Tauchausguß 6 in die Kokille 7 gelangt. Vor Gießbeginn wird der Boden der Kokille mit dem sog. Kaltstrang verschlossen. Sobald die vorgeschriebene Badspiegelhöhe erreicht ist, wird der in seiner Randzone erstarrte Strang 8 zunächst mit Hilfe des Kaltstrangs und später durch die Treibrollen aus der Kokille 7 gezogen. Um u.a. Kemseigerungen zu vermeiden und die Gießqualität zu verbessern, verläuft der Strang 8 bei der gezeigten Ausführungsform nach Austritt aus der Kokille 7 durch eine Rührspule 9 und anschließend durch eine Sekundärkühlzone 10. Danach schließen sich Richttreiber 11 an. Nach der vollständigen Erstarrung kann der Strang durch mitfahrende Schneidbrenner oder Scheren 12 zerteilt werden und gelangt dann zu Sortierbetten 13.

Erfindungsgemäß wird eine solche Kokille 7 für eine Stranggießanlage mit einer parabolischen Konizität der Seitenwände, insbesondere der Schmalseitenwände, mit Druckelementen mechanischer Art ausgestattet. Figur 2 zeigt im Schnitt einen Schmalseitenwandbereich 14 dieser Kokille, die in ihrer Gesamtheit (nicht gezeigt) jeweils noch zwei Breitseitenwände und eine weitere Schmalseitenwand aufweist. Die Kokille 7 umfaßt einen Tragrahmen, der auf der Seite der jeweiligen Schmalseitenwände 15 aus zwei parallel beabstandet angeordneten Platten, nämlich aus einer inneren Platte 16 und einer äußeren Platte 17, besteht, die wiederum kopf- und endseitig über Stützbleche 18a,b in Form von sich länglich erstreckenden Blechen verbunden sind. Diese Platten 16, 17 sowie Stützbleche 18a, b bilden den sogenannten Endplattenträger. Der Endplattenträger hat auch die Funktion, die in die Schmalseitenwand 15 eingearbeiteten vertikalen Kühlkanäle nach außen hin abzudichten. Auf das Kühlwassersystem wird weiter unten noch eingegangen.

Mit der inneren Platte 16 und zwar mit deren zum Formhohlraum F hinweisenden Seite 16a wird die Schmalseitenwand 15 bzw. die diese Wand bildende Kupferplatte lösbar verbunden, beispielsweise durch Verschrauben, hier durch 19a, b angedeutet. Die zum Formhohlraum weisende Seite 15a der Schmalseitenwand 15 bzw. deren "heiße Seite" weist eine parabolisch geformte Kontur bzw. eine parabolische Konizität P₀ auf. An der inneren Platte 16 und zwar an ihrer von dem Formhohlraum wegweisenden Seite 16b ist einstückig ein Aufnahmeelement 20 für einen Druckstift 21 ausgeformt. Dieses Aufnahmeelement 20 weist - wie der Vergleich mit der Figur 3 zeigt - rechteckige Ausmaße auf und erstreckt sich gänzlich entlang der Breite der inneren Platte 16. Ungefähr auf Höhe des Meniskus der Schmelze und ungefähr mittig zur Kokillenbreite (vgl. Fig. 3) ist der Druckstift 21 angeordnet, dessen erstes Ende 22, das bei der gezeigten Ausführungsform kegelförmig geformt ist, mit einer entsprechenden Ausnehmung 23 (hier nur schematisch angedeutet) in dem Aufnahmeelement 20 in Eingriff kommt. Der Druckstiftkörper wird gehalten durch die äußere Platte 17, die eine entsprechende Öffnung 24 aufweist, welche in ihren Abmessungen in etwa dem Querschnitt des Druckstiftes 21 entspricht. Der Druckstift 21 wird durch diese Öffnung 24 der äußere Platte 17 geführt und auch von dieser gestützt. An seinem zweiten Ende 25 bzw. äußeren Ende ist der Druckstift 21 mit einem Antrieb 26, hier ein Linearmotor, versehen. Grundsätzlich sind alle bekannten Antriebe denkbar, die die gewollte Bewegung bzw. den Verstellweg des Druckelementes bewirken können. Der Linearmotor bewegt bzw. verfährt den Druckstift 21, gehalten durch die äußere Platte 17, in das Aufnahmeelement 20 bzw. dessen Aufnehmung 23 und zurück. Wird der Druckstift 21 bzw. dessen erstes Ende 22 in das Aufnahmeelement 20 bewegt bzw. durch den Antrieb über einen bestimmten Verstellweg (der Pfeil deutet den Verstellweg an) verfahren, verteilt sich die aufgebrachte Kraft auf das sich flächig über die Breite der Schmalseitenwand 15 erstreckende Aufnahmeelement 20 und von dort auf die Schmalseitenwand 15. Die in der Schmalseitenwand 15 eingearbeitete parabolische Kontur wird von dem Druckeinfluß bzw. der sich daraus ergebenden Verformung der unter Betriebsbedingungen flexiblen inneren Platte 16 und der flexiblen Schmalseitenwand 15 überlagert.

Der Kühlwasserkreislauf für die Kokille bzw. die gezeigte Schmalseitenwand 15 wird bei der erfindungsgemäßen Lösung nicht für diese Verformung benötigt. Figur 2 macht deutlich, daß die in die Kokillenwand eingebrachten Kühlkanäle 27, die parallel zur Längsachse der Kokille verlaufen, mittels Rohrstutzen 28a,b, die einstückig an der inneren Platte 16 angeformt sind, mit entsprechenden Kühlwasserzu- und ablaufleitungen 29a,b verbunden sind. Es empfiehlt sich, in die Schmalseitenwand 15 Sackbohrungen als Kühlkanäle einzubringen. Zur Stabilisierung des Tragrahmens bzw. der Plattenkonstruktion sind an der äußeren Platte 17 sich nach hinten, d.h. weg von dem Formhohlraum, erstreckende Versteifungsplatten 30 und 31 angebracht, die zudem den Antriebsmotor einhausen.

Verfahrensgemäß wird die Ist-Parabolizität der jeweiligen Schmalseitenwand 15 mit einer entsprechenden Meßeinrichtung (vgl. Fig. 1) bestimmt und die entsprechenden Informationen x zusammen mit einer Auswahl aktueller Betriebsparameter, wie Stranggießgeschwindigkeit, Kühlung, insbesondere auch die zu vergießende Stahlsorte mit ihren individuellen Erstarrungseigenschaften, etc. zu einer Rechnereinheit 33 übermittelt. Die Rechnereinheit 33 berechnet daraus eine Soll-Parabolizität und übermittelt entsprechende Stellsignale y an den Antrieb 26 des Druckelementes. Mit Hilfe eines definiertes Verstellweges des Druckstiftes und somit einer definierten Druckeinbringung wird die Soll-Parabolizität P_{S} durch Überlagerung der Ist-Parabolizität P₀ eingestellt. In der Summe ergibt sich eine veränderte, gewünschte Parabolizität (Sehnenhöhe). Durch unterschiedliche Verstellwege des Linearantriebs kann somit die Parabolizität gesteuert und an den aktuellen Betriebszustand angepaßt werden.

## Patentansprüche

1. Kokille (7) für eine Stranggießanlage (1) für Metall,
umfassend einen Tragrahmen, an dem zwei Schmalseitenwände (15) und zwei Breitseitenwände angeordnet sind,
wobei mindestens eine der Seitenwände auf ihrer inneren Seite (15a), die zu einem durch die Schmafseiten- und Breitseitenwände gebildeten Formhohlraum (F) hinweist, mit einer parabolischen Konizität (P₀) versehen ist und
wobei Mittel zur Beeinflussung der Konizität der jeweiligen im Betriebszustand flexiblen Seitenwand (15) sowie Steuermittel (28, 33) hierzu vorgesehen sind, die mindestens ein Druckelement mechanischer Art (21) umfassen, das jeweils auf die dem Formhohlraum (F) abgewandten Seite der Seitenwand einen einstellbaren Druck p ausübt, und daß durch Überlagerung der parabolischen Konizität (P₀) mit der durch die jeweiligen Druckelemente (21) aufgebrachten Verformung eine gewünschte Parabolizität (Ps) einstellbar ist
**dadurch gekennzeichnet,**
**daß** der Tragrahmen der Kokille an den jeweiligen Kokillenseiten, insbesondere den Schmalseiten, eine innere Platte (16) und eine hierzu parallel beabstandete äußere Platte (17) aufweist, und daß an der dem Formhohlraum (F) abgewandten Seite der inneren Platte (16) ein Aufnahmeelement (20) für das Druckelement (21) vorgesehen, in das das erste Ende (22) des Druckelementes eingreift, und daß die äußere Platte (17) die Führungsfunktion für das Druckelement (21) übernimmt.

2. Kokille nach Anspruch 1,
**dadurch gekennzeichnet,**
**daß** die jeweiligen Druckelemente mechanischer Art (21) bewegliche Druckstifte umfassen.

3. Kokille nach Anspruch 1 oder 2,
**dadurch gekennzeichnet,**
**daß** die Druckelemente (21) an dem Tragrahmen angeordnet sind und über einen definierten Verstellweg an die Seitenwand und zurück bewegbar sind.

4. Kokille nach einem der Ansprüche 1 bis 3,
**dadurch gekennzeichnet,**
**daß** ein Druckelement (21) in Höhe des Meniskus des eingebrachten flüssigen Metalls angeordnet ist.

5. Kokille nach einem der Ansprüche 1 bis 4,
**dadurch gekennzeichnet,**
**daß** die jeweiligen Druckelemente (21) in etwa mittig zur Mittenlängsachse der Seitenwand angeordnet sind.

6. Kokille nach einem der Ansprüche 1 bis 5,
**dadurch gekennzeichnet,**
**daß** die Steuermittel zur Bewegung der jeweiligen Druckelemente (21) mindestens einen Antrieb (26) umfassen sowie eine mit dem Antrieb verbundene Recheneinheit (33), in die Betriebsparameter des Stranggießprozesses eingehen und die Stellsignale (y) an den Antrieb (26) übermittelt.

7. Kokille nach Anspruch 6,
**dadurch gekennzeichnet,**
**daß** es sich bei dem Antrieb (26) um einen Linearmotor handelt.

8. Kokille nach einem der Ansprüche 1 bis 7,
wobei der Tragrahmen an den Schmalseiten eine innere Platte (16) und eine hierzu parallel beabstandet angeordnete äußere (17) Platte umfaßt,
wobei die innere Platte (16) mit der äußeren Seite (15b) der Schmalseitenwand (15), die vom Formhohlraum (F) weg weist, unmittelbar verbunden ist und diese doublierte Wand im Betriebszustand flexibel ist, wobei die beiden Platten (16, 17) jeweils kopf- und bodenseitig über Stützbleche (18a, b) miteinander verbunden sind,
mit mindestens einem Aufnahmeelement (20) für einen Druckstift oder für mehrere Druckstifte, wobei das jeweilige Aufnahmeelement (20) an der dem Formhohlraum (F) abgewandten Seite (16b) der inneren Platte (16) angeordnet ist und mindestens eine Ausnehmung (23) aufweist, mit der das erste Ende (22) des jeweiligen Druckstiftes in Eingriff kommt,
sowie mit mindestens einer Öffnung (24) in der äußeren Platte (17), die so geformt ist, daß sie dem Querschnitt der Außenfläche des jeweiligen Druckstiftes entspricht, wobei eine Öffnung (24) auf gleicher Höhe oder annähernd auf gleicher Höhe mit einem Aufnahmeelement (20) liegt, jeweils von einem der Stützbleche (18a,b) aus gesehen,
sowie mit mindestens einem Druckstift, der, in der Öffnung (24) geführt und mit seinem ersten Ende (22) in Eingriff mit der Ausnehmung (23) des jeweiligen Aufnahmeelementes (20) kommend, parallel oder in einem bestimmten Winkel zu den Stützblechen (18a,b), über einen Verstellweg in Richtung Formhohlraum (F) und zurück verfahrbar ist.

9. Kokille nach Anspruch 8,
**dadurch gekennzeichnet,**
**daß** die äußere Platte (17) seitlich mindestens eine, rechtwinklig zu der äußeren Platte (17) angeordnete und von dem Formhohlraum (F) wegweisende, Versteifungsplatte (31, 32) aufweist.

10. Verfahren zur Beeinflussung der Konizität mindestens einer Seitenwand einer Kokille (7) für eine Stranggießanlage (1) für Metall, umfassend einen Tragrahmen, an dem zwei Schmalseitenwände (15) und zwei Breitseitenwände angeordnet sind, wobei die Ist-Parabolizität (p₀) einer Seitenwand mit parabolischer Konizität bestimmt wird und eine Soll-Parabolizität (Pₛ) dieser Seitenwand durch Überlagerung der Ist-Parabolizität (P₀) mittels eines Drudceinflusses mindestens eines Druckelementes mechanischer Art (21) eingestellt wird, wobei das jeweilige Druckelement (21) über einen definierten Verstellweg zur Ausübung eines definierten Drucks p auf die dem Formhohlraum (F) abgewandte Seite einer im Betriebszustand flexiblen Seitenwand (15) bewegt wird,
**dadurch gekennzeichnet,**
**daß** das Druckelement (21) in ein Aufnahmeelement (20) an einer dem Formhohlraum (F) abgewandten Seite einer inneren Platte (16) eingreift und von einer zu der inneren Platte (16) parallel beabstandeten äußere Platte (17) geführt wird.

11. Verfahren nach Anspruch 10,
**dadurch gekennzeichnet,**
**daß** die Soll-Parabolizität (Pₛ) in Abhängigkeit der individuellen Betriebsparameter Gießgeschwindigkeit und/oder Strangreibungseigenschaften und/oder Temperaturverhältnisse, insbesondere in der Schmalseitenwand, und/oder der Eigenschaften des zu vergießenden Metalls berechnet wird.

## Claims

1. An ingot mould (7) for a continuous casting installation (1) for metal
which comprises a supporting frame, on which two narrow sidewalls (15) and two broad sidewalls are arranged,
with at least one of the sidewalls being provided with a parabolic conicality (P₀) on its inner side (15a) that points to a mould cavity (F) formed by the narrow sidewalls and the broad sidewalls, and
with means, as well as corresponding control means (26, 33), being provided for influencing the conicality of the respective sidewall (15) that is flexible in the operating state, wherein said control means comprises at least one mechanical pressing element (21) that respectively exerts an adjustable pressure upon the side of the sidewall that faces away from the mould cavity (F), and wherein a desired parabolic shape (Pₛ) can be adjusted by superimposing the parabolic conicality (P₀) with the deformation caused by the respective pressing elements (21)
**characterized in that**
the supporting frame of the ingot mould contains on the respective ingot mould sides, particularly on the narrow sides, an inner plate (16) and an outer plate (17) that is arranged parallel to and spaced apart from the inner plate, **in that** the side of the inner plate (16) that faces away from the mould cavity (F) is provided with a receptacle element (20) for the pressing element (21), into which the first end (22) of the pressing element engages, and **in that** the outer plate (17) fulfills the function of guiding the pressing element (21).

2. The ingot mould according to Claim 1,
**characterized in that**
the respective mechanical pressing elements (21) comprise movable pressing pins.

3. The ingot mould according to Claim 1 or 2,
**characterized in that**
the pressing elements (21) are arranged on the supporting frame and can be displaced forward and backward on the sidewall by a defined adjusting distance.

4. The ingot mould according to one of Claims 1-3,
**characterized in that**
one pressing element (21) is arranged at the elevation of the meniscus of the introduced liquid metal.

5. The ingot mould according to one of Claims 1-4,
**characterized in that**
the respective pressing elements (21) are approximately arranged centrally referred to the longitudinal center line of the sidewall.

6. The ingot mould according to one of Claims 1-5,
**characterized in that**
the control means for moving the respective pressing elements (21) comprises at least one drive (26), as well as an arithmetic unit (33) that is connected to the drive and into which the operating parameters of the continuous casting process are input, wherein the arithmetic unit transmits adjusting signals (y) to the drive (26).

7. The ingot mould according to Claim 6,
**characterized in that**
the drive (26) consists of a linear motor.

8. The ingot mould according to one of Claims 1-7,
wherein the supporting frame comprises on the narrow sides an inner plate (16) and an outer plate (17) that is arranged parallel to and spaced apart from the inner plate, wherein the inner plate (16) is directly connected to the outer side (15b) of the narrow sidewall (15) that points away from the mould cavity (F) and this double wall is flexible in the operating state, and wherein the two plates (16, 17) are respectively connected to one another on their upper and lower sides by means of supporting plates (18a, b),
with at least one receptacle element (20) for a pressing pin or for several pressing pins, wherein the respective receptacle element (20) is arranged on the side (16b) of the inner plate (16) that faces away from the mould cavity (F), and wherein the respective receptacle element contains at least one recess (23), with which the first end (22) of the respective pressing pin engages,
with at least one opening (24) in the outer plate (17) that is shaped such that it corresponds to the cross section of the outer surface of the respective pressing pin, wherein an opening (24) lies, respectively viewed from one of the supporting plates (18a, b), at the same elevation or approximately the same elevation as the receptacle element (20),
and with at least one pressing pin that can be displaced in the direction of the mould cavity (F) and back by an adjusting distance, namely parallel or at a certain angle referred to the supporting plates (18a, b), while being guided in the opening (24) and engaging with the recesses (23) of the respective receptacle element (20) with its first end (22).

9. The ingot mould according to Claim 8,
**characterized in that**
the outer plate (17) contains at least one lateral reinforcing plate (31, 32) that is arranged perpendicular to the outer plate (17) and points away from the mould cavity (F).

10. A method for influencing the conicality of at least one sidewall of an ingot mould (7) for a continuous casting installation (1) for metal, wherein said ingot mould comprises a supporting frame, on which two narrow sidewalls (15) and two broad sidewalls are arranged, wherein the actual parabolic shape (P₀) of a sidewall with parabolic conicality is determined and the nominal parabolic shape (Pₛ) of this sidewall is adjusted by superimposing the actual parabolic shape (P₀) with a pressure exerted by means of at least one mechanical pressing element (21), and wherein the respective pressing element (21) is displaced on the side of a sidewall (15) that faces away from the mould cavity (F) by a defined adjusting distance in order to exert a defined pressure p upon this sidewall that is flexible in the operating state,
**characterized in that**
the pressing element (21) engages into a receptacle element (20) on the side of an inner plate (16) that faces away from the mould cavity (F), and **in that** said pressing element is guided by an outer plate (17) that is arranged parallel to and spaced apart from the inner plate (16).

11. The method according to Claim 10,
**characterized in that**
the nominal parabolic shape (Pₛ) is calculated in dependence on individual operating parameters, namely the casting speed and/or the frictional properties of the billet and/or the temperature conditions, particularly in the narrow sidewall, and/or the properties of the metal being cast.

## Revendications

1. Lingotière (7) pour installation de coulée continue (1 ) pour métal,
comportant un châssis sur lequel sont disposées deux parois latérales étroites (15) et deux parois latérales larges,
au moins une des parois latérales étant, sur sa face interne (15a) qui présente une cavité de moulage (F) formée par les parois latérales étroites et larges, dotée d'une conicité parabolique (P₀) et
étant prévus des moyens pour influer sur la conicité de la paroi latérale respective (15) souple à l'état de fonctionnement ainsi que des moyens de commande (26, 33) pour ceux-ci, lesquels moyens de commande comprennent au moins un élément à pression de type mécanique (21) qui exerce respectivement sur la face détoumée de la cavité de moulage (F) de la paroi latérale une pression réglable p et une parabolicité souhaitée (Pₛ) étant réglable par superposition de la conicité parabolique (P₀) avec la déformation appliquée par les éléments de pression respectifs (21),
**caractérisée en ce que**
le châssis de la lingotière présente, sur les faces respectives de la lingotière, notamment les faces étroites, une plaque interne (16) et une plaque externe (17) écartée parallèlement par rapport à celle-ci et qu'il est prévu, sur la face détournée de la cavité de moulage (F) de la plaque interne (16), un élément récepteur (20) pour l'élément à pression (21), élément récepteur dans lequel s'engrène la première extrémité (22) de l'élément à pression, et que la plaque externe (17) remplit la fonction de guidage pour l'élément à pression (21).

2. Lingotière selon la revendication 1,
**caractérisée en ce que**
es éléments à pression respectifs de type mécanique (21) comportent des poussoirs mobiles.

3. Lingotière selon la revendication 1 ou 2,
**caractérisée en ce que**
les éléments à pression (21) sont disposés sur le châssis et sont mobiles sur une course de réglage définie vers la paroi latérale et en retour.

4. Lingotière selon l'une quelconque des revendications 1 à 3,
**caractérisée en ce**
**qu'**un élément à pression (21) est disposé à hauteur du ménisque du métal liquide incorporé.

5. Lingotière selon l'une quelconque des revendications 1 à 4,
**caractérisée en ce que**
les éléments à pression respectifs (21) sont disposés approximativement au centre par rapport à l'axe longitudinal médian de la paroi latérale.

6. Lingotière selon l'une quelconque des revendications 1 à 5,
**caractérisée en ce que**
les moyens de commande servant à déplacer les éléments à pression respectifs (21) comprennent au moins une propulsion (26) ainsi qu'une unité de calcul (33) reliée à la propulsion et dans laquelle sont rentrés les paramètres de fonctionnement du processus de coulée continue et qui transmet les signaux de positionnement (y) à la propulsion (26).

7. Lingotière selon la revendication 6,
**caractérisée en ce**
**qu'**il s'agit, pour ce qui est de la propulsion (26), d'un moteur linéaire.

8. Lingotière selon l'une quelconque des revendications 1 à 7,
le châssis comprenant sur les faces étroites une plaque interne (16) et une plaque externe (17) disposée écartée parallèlement par rapport à celle-ci, la plaque interne (16) étant reliée directement à la face externe (15b) de la paroi latérale étroite (15) qui est détournée de la cavité de moulage (F) et cette paroi doublée étant souple à l'état de fonctionnement, les deux plaques (16, 17) étant respectivement reliées l'une à l'autre côté sommet et côté fond par des tôles de soutien (18a, b),
comportant au moins un élément récepteur (20) pour un poussoir ou plusieurs poussoirs, l'élément récepteur respectif (20) étant disposé sur la face (16b) détournée de la cavité de moulage (F) de la plaque interne (16) et présentant au moins un évidement (23) avec lequel la première extrémité (22) du poussoir respectif vient en engrènement,
ainsi qu'au moins un orifice (24) dans la plaque externe (17), lequel orifice est conformé de manière à correspondre à la section transversale de la surface extérieure du poussoir respectif, un orifice (24) se trouvant au même niveau ou approximativement au même niveau qu'un élément récepteur (20), vu respectivement depuis une des tôles de soutien (18a, b),
ainsi qu'au moins un poussoir qui est guidé dans l'orifice (24) et est mobile, sa première extrémité (22) venant en engrènement avec l'évidement (23) de l'élément récepteur respectif (20), parallèlement ou suivant un certain angle par rapport aux tôles de soutien (18a, b), sur une course de réglage en direction de la cavité de moulage (F) et en retour.

9. Lingotière selon la revendication 8,
**caractérisée en ce que**
la plaque externe (17) présente latéralement au moins une plaque de raidissement (31, 32) disposée de manière orthogonale par rapport à la plaque externe (17) et détournée de la cavité de moulage (F).

10. Procédé pour influer sur la conicité d'au moins une paroi latérale d'une lingotière (7) pour installation de coulée continue (1) pour métal, comportant un châssis sur lequel sont disposées deux parois latérales étroites (15) et deux parois latérales larges, la parabolicité réelle (P₀) d'une paroi latérale à conicité parabolique étant définie et une parabolicité théorique (P_{S}) de cette paroi latérale étant réglée par superposition de la parabolicité réelle (P₀) au moyen d'une influence de pression exercée par au moins un élément à pression de type mécanique (21), l'élément à pression respectif (21) étant déplacé sur une course de réglage définie pour exercer une pression p définie sur la face détournée de la cavité de moulage (F) d'une paroi latérale (15) souple à l'état de fonctionnement,
**caractérisé en ce que**
l'élément à pression (21) s'engrène dans un élément récepteur (20) sur une paroi détournée de la cavité de moulage (F) d'une plaque interne (16) et est guidé par une plaque externe (17) écartée parallèlement par rapport à la plaque interne (16).

11. Procédé selon la revendication 10,
**caractérisé en ce que**
la parabolicité théorique (P_{S}) est calculée en fonction des paramètres de fonctionnement individuels que sont la vitesse de coulée et/ou les propriétés de frottement de la barre et/ou les conditions de température, notamment dans la paroi latérale étroite, et/ou les propriétés du métal à couler.
